# EUROPÄISCHE PATENTSCHRIFT

(11) **EP 0 754 813 B1**
(45) Veröffentlichungstag und Bekanntmachung des Hinweises auf die Patenterteilung: **20.09.2000**
(21) Anmeldenummer: 96107318.6
(22) Anmeldetag: 09.05.1996
(51) Int. Cl.: E04B 2/96

(54) **Warmfassade**
Thermal insulating facade
Façade à isolation thermique

(30) Priorität: 17.07.1995 DE 19525956
(43) Veröffentlichungstag der Anmeldung: 22.01.1997
(73) Patentinhaber: NORSK HYDRO ASA, 0257 Oslo 2 (NO)
(72) Erfinder: Schulz, Harald Dr., 86381 Krumbach (DE)
(74) Vertreter: Dziewior, Joachim

(56) Entgegenhaltungen:
- EP-A- 0 467 066
- EP-A- 0 644 311
- GB-A- 2 157 338

## Beschreibung

Die Erfindung betrifft eine Warmfassade in Form einer als Elementfassade aufgebauten Tragkonstruktion aus thermisch getrennten Metallprofilen, bei der die Fassadenfläche von in vertikaler und/oder horizontaler Richtung wechselweise einem oder mehreren aufeinanderfolgend angeordneten Verglasungselementen und einem oder mehreren aufeinanderfolgend angeordneten Brüstungselementen gebildet ist und bei der wenigstens eine thermische Trennzone zwischen der Innen- und der Außenseite der Fassade vorgesehen ist, wobei das Brüstungselement eine außenseitige Abdeckung, eine innenseitige Abdeckung und eine dazwischenliegende Wärmedämmung aufweist, ferner die durchlaufende Haupttragkonstruktion bezüglich der inneren und äußeren Fassadenfläche etwa zentral angeordnet ist und das Verglasungselement sowie das Brüstungselement von einem Rahmen eingefaßt sind, der Teil der Tragkonstruktion ist oder sein kann.

Derartige Warmfassaden sind in unterschiedlichen Ausführungsformen bekannt, siehe beispielsweise GB-A-2 157 338. Trotz der bei diesen Warmfassaden bereits vorhandenen thermischen Trennungen im Bereich der Tragkonstruktion treten Wärmeverluste durch die vergleichsweise schlechte Wärmedämmung der Rahmenprofile der Brüstungselemente auf. Der k-Wert der Rahmen liegt im allgemeinen zwischen 1,8 und 2,8 W/m[2]K. Der k-Wert für die Brüstung allein, also ohne Profil, liegt dagegen im Bereich von 0,3 - 0,6 W/m[2]K. Die Profile sind somit gegenüber der Dämmung im Brüstungsbereich die Schwachstelle.

Der Erfindung liegt daher die Aufgabe zugrunde, bei Warmfassaden der eingangs genannten Art Maßnahmen vorzusehen, durch die der schlechte k-Wert des Rahmens im Bereich der Brüstung beseitigt bzw. vermindert wird und die Wärmeübertragung aus dem Fensterbereich über die Profile in den Bereich der Brüstung verringert wird.

Diese Aufgabe wird nach der Erfindung dadurch gelöst, daß das Verglasungselement und das Brüstungselement als thermisch voneinander getrennte, für sich oder gemeinsam an der Tragkonstruktion angeschlossene Einzelelemente ausgebildet sind, wobei in vertikaler Richtung eine Trennung der Profile an jedem Übergang zwischen Brüstungselement und Verglasungselement vorgesehen ist und in die Profile diese miteinander verbindende, wärmeisolierend ausgebildete Statikeinschieblinge eingesetzt sind, und wobei am Brüstungselement längs seines gesamten Umfangs eine thermische Isolierung zu seiner innenseitigen Abdeckung hin angeordnet ist.

Der durch die Erfindung erreichte Vorteil besteht im wesentlichen darin, daß eine verbesserte thermische Entkopplung der Brüstungselemente von den Verglasungselementen insbesondere durch eine Zerlegung in Einzelelemente erzielt wird. Der Rahmen des Brüstungselements ist also umlaufend thermisch zum Verglasungselement und zum Innenraum hin "abgeschirmt".

Die Einzelelemente werden durch die sich über den Trennungsbereich der Rahmen erstreckenden Statikeinschieblinge gleichsam "aufgefädelt".

Dabei ist es im Rahmen der Erfindung von Vorteil, wenn die Statikeinschieblinge eine gegenüber der Geschoßhöhe etwas geringere Länge aufweisen und im Brüstungselement oder im Verglasungselement sich stirnseitig mit Abstand gegenüberstehen. Der Statikeinschiebling kann vollständig aus wärmeisolierenden Material bestehen. Vorteilhafter ist es jedoch, wenn der Statikeinschiebling eine sich über den Trennungsbereich der Rahmen erstreckende oder im Trennungsbereich der Rahmen beginnende Ummantelung aus thermisch isolierenden Material trägt. Während der Statikeinschiebling selbst aus Stahl oder Aluminium bestehen kann, ist die Ummantelung vorteilhafterweise aus Kunststoff.

Die dem Verglasungselement zugewandte Seite des Rahmens des Brüstungselements weist vorteilhafterweise eine außenseitig mit dem Rahmen bündig abschließende Isolierleiste auf, die den Rahmen mit der innenseitigen Abdeckung des Brüstungselements verbindet. Diese Isolierleiste kann aus Holz oder aus druckfestem Kunststoff oder aus druckfester Mineralfaser bestehen. Um den Spalt zwischen dem Rahmen des Brüstungselements und des Verglasungselements zu schließen, ist vorgesehen, daß am Rahmen des Verglasungselements eine der Isolierleiste nahe der innenseitigen Abdeckung anliegende Dichtleiste angeschlossen ist.

Im folgenden wird die Erfindung an in der Zeichnung dargestellten Ausführungsbeispielen näher erläutert; es zeigen:
- Fig. 1: eine schematische Darstellung der Fassadenkonstruktion in Draufsicht und - links - im Querschnitt mit auf Höhe des Brüstungsriegels liegendem Dehnstoß,
- Fig. 2: eine der Fig. 1 entsprechende Darstellung, jedoch mit auf Höhe der Decke bzw. des Fußbodens liegendem Dehnstoß,
- Fig. 3: den Vertikalschnitt I-I - oben - und II-II - unten - nach Fig. 1,
- Fig. 4: den Horizontalschnitt III-III nach Fig. 1,
- Fig. 5: den Horizontalschnitt IV-IV nach Fig. 1,
- Fig. 6: den Horizontalschnitt V-V nach Fig. 1,
- Fig. 7: den Vertikalschnitt I-I - oben - und II-II - unten - nach Fig. 2,
- Fig. 8: den Horizontalschnitt III-III nach Fig. 2,
- Fig. 9: den Horizontalschnitt IV-IV nach Fig. 2.

Die in der Zeichnung dargestellte Fassadenkonstruktion ist als Elementfassade aufgebaut. In vertikaler Richtung sind wechselweise die Fassadenfläche bildende Verglasungselemente 2 - in den Fig. 1 und 2 mit F bezeichnet - und Brüstungselemente 3 - mit B bezeichnet - angeordnet, wobei grundsätzlich auch mehrere Verglasungs-oder Brüstungselemente unmittelbar aneinander anschließen können. Zwischen der Innen- und der Außenseite der Fassade ist wenigstens eine thermische Trennzone vorgesehen, wobei das Brüstungselement eine außenseitige Abdeckung 4, eine innenseitige Abdeckung 5 und eine dazwischen liegende Wärmedämmung 6 aufweist.

Die durchlaufende Haupttragkonstruktion ist so ausgebildet, daß sie etwa zentral innerhalb der Fassade angeordnet ist. Ferner sind die Verglasungselemente 2 sowie die Brüstungselemente 3 jeweils von einem Rahmen 7, 8 eingefaßt.

Das Verglasungselement 2 und das Brüstungselement 3 sind als thermisch voneinander getrennte Einzelelemente ausgebildet.

Wie sich aus den Fig. 1 und 2 ergibt, sind die Verglasungselemente 2 und die Brüstungselemente 3 durch sich über den Trennungsbereich erstreckende Statikeinschieblinge 9 miteinander verbunden. Dabei ist in vertikaler Richtung eine Trennung in Form von Dehnfugen in jedem zweiten Element vorgesehen. Bei abwechselnder Anordnung der Brüstungselemente 3 und der Verglasungselemente 2 kann die Dehnfuge also im auf Höhe der Decke bzw. des Fußbodens (Fig. 2) oder auf Höhe des Brüstungsriegels (Fig. 1) vorgesehen sein, wobei die Geschoßdecke mit 1 bezeichnet ist. Der Statikeinschiebling 9 trägt eine sich über den Trennungsbereich der Rahmen 7, 8 erstreckende oder im Trennungsbereich der Rahmen 7, 8 beginnende Ummantelung 10 aus thermisch isolierendem Material, wie dies insbesondere in den Fig. 3 und 7 erkennbar ist. Diese Ummantelung 10 besteht zweckmäßigerweise aus Kunststoff, während der Statikeinschiebling selbst aus Aluminium oder Stahl bestehen kann.

Die dem Verglasungselement 2 zugewandte Seite des Rahmens 8 des Brüstungselements 3 weist gemäß Fig. 3 und 7 eine innenseitig mit dem Rahmen bündig abschließende Isolierleiste 12 auf, die den Rahmen 8 mit der innenseitigen Abdeckung 5 des Brüstungselements 3 verbindet. Diese Isolierleiste 12 kann aus Holz, aus druckfestem Kunststoff oder aus druckfester Mineralfaser bestehen. Ferner ist am Rahmen 7 des Verglasungselements 2 eine Dichtleiste 13 angeschlossen, die der Isolierleiste 12 nahe der innenseitigen Abdeckung 5 anliegt.

Der Schnitt in Fig. 9 zeigt, wie eine horizontale Unterteilung eines Brüstungselement gestaltet sein kann, wobei hier sinngemäß die gleichen wärmedämmenden Maßnahmen vorgenommen werden wie im Randbereich des Brüstungselements 3. Diese Gestaltung ist im übrigen unabhängig davon, wo der Dehnungsstoß gemäß Fig. 1 bzw. 2 vorgesehen ist.

An der Außenseite der Fassade sind die Rahmen 7, 8 über Dichtleisten 11 gegenseitig abgedichtet.

## Patentansprüche

1. Warmfassade in Form einer als Elementfassade aufgebauten Tragkonstruktion aus thermisch getrennten Metallprofilen, bei der die Fassadenfläche von in vertikaler und/oder horizontaler Richtung wechselweise einem oder mehreren aufeinanderfolgend angeordneten Verglasungselementen (2) und einem oder mehreren aufeinanderfolgend angeordneten Brüstungselementen (3) gebildet ist, und bei der wenigstens eine thermische Trennzone zwischen der Innen- und der Außenseite der Fassade vorgesehen ist, wobei das Brüstungselement (3) eine außenseitige Abdeckung (4), eine innenseitige Abdeckung (5) und eine dazwischenliegende Wärmedämmung (6) aufweist, ferner die durchlaufende Haupttragkonstruktion bezüglich der inneren und äußeren Fassadenfläche etwa zentral angeordnet ist und das Verglasungselement (2) sowie das Brüstungselement (3) von einem Rahmen (7, 8) eingefaßt sind, der Teil der Tragkonstruktion ist oder sein kann, dadurch gekennzeichnet, daß das Verglasungselement (2) und das Brüstungselement (3) als thermisch voneinander getrennte, für sich oder gemeinsam an der Tragkonstruktion angeschlossene Einzelelemente ausgebildet sind, wobei in vertikaler Richtung eine Trennung der Rahmen (7,8) an jedem Übergang zwischen Brüstungselement (3) und Verglasungselement (2) vorgesehen ist und in die senkrecht verlaufenden Profile der Rahmen (7,8) diese miteinander verbindende, wärmeisolierend ausgebildete Statikeinschieblinge (9) eingesetzt sind, und wobei am Brüstungselement (3) längs seines gesamten Umfangs eine thermische Isolierung zu seiner innenseitigen Abdeckung hin angeordnet ist.

2. Warmfassade nach Anspruch 1, dadurch gekennzeichnet, daß die Statikeinschieblinge (9) eine gegenüber der Geschoßhöhe etwas geringere Länge aufweisen und im Brüstungselement (3) oder im Verglasungselement (2) sich stirnseitig mit Abstand gegenüber stehen.

3. Warmfassade nach Anspruch 2, dadurch gekennzeichnet, daß der Statikeinschiebling (9) eine sich über den Trennungsbereich der Rahmen (7, 8) erstreckende oder im Trennungsbereich der Rahmen (7, 8) beginnende Ummantelung (10) aus thermisch isolierenden Material trägt.

4. Warmfassade nach Anspruch 3, dadurch gekennzeichnet, daß die Ummantelung (10) aus Kunststoff besteht.

5. Warmfassade nach einem der Ansprüche 1 bis 4, dadurch gekennzeichnet, daß die dem Verglasungselement (2) zugewandte Seite des Rahmens (8) des Brüstungselements (3) eine außenseitig mit dem Rahmen (8) des Brüstungselements bündig abschließende Isolierleiste (12) aufweist, die den Rahmen (8) mit der innenseitigen Abdeckung (5) des Brüstungselements (3) verbindet.

6. Warmfassade nach Anspruch 5, dadurch gekennzeichnet, daß die Isolierleiste (12) aus Holz oder aus druckfestem Kunststoff oder aus druckfester Mineralfaser besteht.

7. Warmfassade nach Anspruch 5 oder 6, dadurch gekennzeichnet, daß am Rahmen (7) des Verglasungselements (2) eine der Isolierleiste (12) nahe der innenseitigen Abdeckung (5) anliegende Dichtleiste (13) angeschlossen ist.

## Claims

1. A thermal facade in the form of a carrier structure constructed as an element facade, of thermally separated shaped metal members, in which the facade surface is formed in a vertical and/or horizontal direction alternately by one or more successively arranged glazing elements (2) and one or more successively arranged breast elements (3), and in which there is provided at least one thermal separation zone between the inside and the outside of the facade, wherein the breast element (3) has an external covering (4), an internal covering (5) and an interposed thermal insulation (6), and in addition the continuous main carrier structure is arranged approximately centrally with respect to the inner and outer facade surfaces and the glazing element (2) and the breast element (3) are enclosed by a frame (7, 8) which is or can be part of the carrier structure, characterised in that the glazing element (2) and the breast element (3) are in the form of thermally mutually separated individual elements which are connected in themselves or jointly to the carrier structure, wherein provided in a vertical direction is a separation of the frames (7, 8) at each transition between a breast element (3) and a glazing element (2) and fitted into the frames (7, 8) are static insert members (9) which connect the frames together and which are of a heat-insulating nature, and wherein arranged at the breast element (3) along its entire periphery is a thermal insulation towards its internal covering.

2. A thermal facade according to claim 1 characterised in that the static insert members (9) are of a somewhat smaller length than the storey height and are disposed in opposite relationship at a spacing at their ends in the breast element (3) or in the glazing element (2).

3. A thermal facade according to claim 2 characterised in that the static insert member (9) carries a sheath (10) of thermally insulating material, which extends over the separation region of the frames (7, 8) or which begins in the separation region of the frames (7, 8).

4. A thermal facade according to claim 3 characterised in that the sheath (10) comprises plastics material.

5. A thermal facade according to one of claims 1 to 4 characterised in that the side of the frame (8) of the breast element (3), which is towards the glazing element (2), has an insulating bar (12) which terminates flush on the outside with the frame (8) of the breast element and which connects the frame (8) to the internal covering (5) of the breast element (3).

6. A thermal facade according to claim 5 characterised in that the insulating bar (12) comprises wood or pressure-resistant plastics material or pressure-resistant mineral fibre.

7. A thermal facade according to claim 5 or claim 6 characterised in that a sealing bar (13) which bears against the insulating bar (12) near the internal covering (5) is connected to the frame (7) of the glazing element (2).

## Revendications

1. Façade isolée thermiquement réalisée sous la forme d'une façade-panneau formée d'une structure porteuse en profilés métalliques indépendants du point de vue thermique, dans laquelle la surface de la façade est constituée d'un ou de plusieurs éléments de vitrage (2) consécutifs et d'un ou de plusieurs éléments d'allège (3) consécutifs disposés en alternance dans la direction verticale et/ou la direction horizontale, dans laquelle au moins une zone de séparation thermique est prévue entre le côté intérieur et le côté extérieur de la façade, l'élément d'allège (2) comportant un parement extérieur (4), un parement intérieur (5) et un isolant thermique (6) disposé entre deux, la structure porteuse principale, continue, étant en outre disposée de manière sensiblement centrale par rapport au côté intérieur et au côté extérieur de la façade et l'élément de vitrage (1) ainsi que l'élément d'allège (2) étant entourés d'un cadre (7, 8) qui fait ou peut faire partie de la structure porteuse, caractérisée par le fait que l'élément de vitrage (2) et l'élément d'allège (3) sont agencés sous la forme d'éléments séparés l'un de l'autre sur le plan thermique, qui sont liés individuellement ou ensemble à la structure porteuse, une séparation des cadres (7, 8) étant prévue dans la direction verticale à chaque jonction entre éléments d'allège (3) et éléments de vitrage (2) et des pièces intercalaires (9) statiques thermiquement isolantes qui relient entre eux les cadres (7, 8) étant insérées dans lesdits cadres, et une isolation thermique étant disposée sur tout le pourtour de l'élément d'allège (3), côté parement intérieur.

2. Façade isolée thermiquement selon la revendication 1, caractérisée par le fait que les pièces intercalaires (9) statiques présentent une longueur légèrement plus courte que la hauteur d'étage et sont disposées mutuellement en vis-à-vis avec un espace entre deux dans l'élément d'allège (3) ou dans l'élément de vitrage (2).

3. Façade isolée thermiquement selon la revendication 2, caractérisée par le fait que la pièce intercalaire (9) statique comporte un revêtement (10) en matériau isolant thermique qui s'étend sur la zone de séparation des cadres (7, 8) ou commence dans la zone de séparation des cadres (7, 8).

4. Façade isolée thermiquement selon la revendication 3, caractérisée par le fait que le revêtement (10) est en matière plastique.

5. Façade isolée thermiquement selon une des revendications 1 à 4, caractérisée par le fait que la face du cadre (8) de l'élément d'allège (3) tournée vers l'élément de vitrage (2) présente une baguette isolante (12) affleurante avec le cadre (8) de l'élément d'allège (3) côté extérieur, qui relie le cadre (8) au parement intérieur (5) de l'élément d'allège (3).

6. Façade isolée thermiquement selon la revendication 5, caractérisée par le fait que la baguette isolante (12) est en bois ou en matière plastique résistante à la compression ou en fibres minérales résistantes à la compression.

7. Façade isolée thermiquement selon la revendication 5 ou 6, caractérisée par le fait qu'une baguette d'étanchéité (13) qui vient en appui sur la baguette isolante (12), dans le voisinage du parement intérieur (5), est liée au cadre (7) de l'élément de vitrage (2).
